# EUROPÄISCHE PATENTSCHRIFT

(11) **EP 0 662 359 B1**
(45) Veröffentlichungstag und Bekanntmachung des Hinweises auf die Patenterteilung: **25.03.1998**
(21) Anmeldenummer: 94120060.2
(22) Anmeldetag: 17.12.1994
(51) Int. Cl.: B21B 27/10, B21B 45/02

(54) **Vorrichtung zum berührungsfreien Abdichten eines Spaltes im Auslauf eines Walzgerüstes**
Device for sealing without contact a gap on the outlet of a rolling stand
Dispositif pour étanchéification d'une fente en sortie d'une cage de laminoir

(30) Priorität: 08.01.1994 DE 4400423
(43) Veröffentlichungstag der Anmeldung: 12.07.1995
(73) Patentinhaber: SMS SCHLOEMANN-SIEMAG AKTIENGESELLSCHAFT, 40237 Düsseldorf (DE)
(72) Erfinder: Denker, Wolfgang, D-57258 Freudenberg (DE)
(74) Vertreter: Valentin, Ekkehard, Dipl.-Ing.

(56) Entgegenhaltungen:
- EP-A- 0 513 632
- FR-A- 2 602 700
- US-A- 4 061 010
- SOVIET PATENTS ABSTRACTS Section Ch, Week 8922, 12. Juli 1989 Derwent Publications Ltd., London, GB; Class M21, AN 89-163983/22 & SU-A-1 440 571 (YAKIMOV) 30. November 1988
- PATENT ABSTRACTS OF JAPAN vol. 4, no. 37 (M-004) 27. März 1980 & JP-A-55 010 342 (HITACHI) 24. Januar 1980

## Beschreibung

Im Auslauf von Walzwerken wird die Qualität eines Bandes entscheidend durch Trockenheit und Sauberkeit der Bandoberfläche beeinflußt. In der Praxis werden z. Zt. sehr unterschiedliche Arten von Abblasungen, Abschottungen und/oder Absaugungen sowie deren Kombinationen eingesetzt. Jedoch konnte bisher keine befriedigende Lösung gefunden werden. Dies liegt daran, daß bei Abblasungen dicht hinter der letzten Arbeitswalze ein Luftstau entsteht, wodurch Feuchtigkeit in Form von Tropfen und/oder andere Partikel auf das Band zurückfallen und somit die Bandqualität mindern. Um die sich hieraus ergebenden Schwierigkeiten zu überwinden, wurden bereits Kombinationen von Abblasungen und Absaugungen im Bereich eines Walzwerksauslaufs eingesetzt. Damit sind jedoch andere Nachteile verbunden, weil z. B. derartige Kombinationen infolge der großen mit Druck bzw. Unterdruck zu fördernden Luftmassen sehr aufwendig und teuer und damit unwirtschaftlich sind. Für große Luftmengen ausgelegt, verbauen sie zudem für andere Einrichtungen dringend benötigten Platz. Wenn zur Abhilfe dieser Schwierigkeit Abblasungen oder deren Kombination mit Absaugungen weiter in Richtung Auslauf positioniert werden, verlieren sie mit zunehmender Distanz erheblich an Wirkung und die Feuchtigkeit bleibt am Band haften.

Ausgehend hiervon liegt der Erfindung die Aufgabe zugrunde, eine Vorrichtung zum berührungsfreien Abdichten eines Spaltes im Auslauf eines Walzgerüstes so auszubilden, daß man unter Vermeidung der vorgenannten Schwierigkeiten und technischen Grenzen ein trockenes und sauberes Band erhält, wobei folgende Bedingungen zu erfüllen sind:
1. Der gesamte Auslaufbereich des Bandes muß gegenüber Walzöl, das sich hinter dem Walzspalt im Auslauf befindet, oberhalb und unterhalb des Bandes abgeschottet sein;
2. Spalten zwischen rotierenden, feststehenden oder linear bewegten Teilen müssen berührungsfrei mit einem definierten Luftstrom abgedichtet bzw. abgeschottet werden. Es ist eine anerkannte Forderung, daß an den Walzen keine Dichtungen schleifend anliegen dürfen;
3. nasse Flächen, insbesondere in Reversiergerüsten, müssen mit Hilfe einer großen trockenen Luftmenge schnell getrocknet werden;
4. mitgerissene Flüssigkeit seitlich der Bandkanten muß unmittelbar hinter dem Walzspalt abgelenkt werden, weil erfahrungsgemäß Flüssigkeitstropfen (Emulsion/Walzöl) nach Erreichen der Bandgeschwindigkeit nicht mehr mit Luft weggeblasen werden können.

Die Lösung der Aufgabe gelingt mit der Erfindung durch die im Anspruch 1 angegebenen Merkmale, wobei erstmals in überraschend wirksamer und unkomplizierter Weise ein langer Spalt zwischen Abschottung und Arbeitswalze mit einer aus einer Spaltdüse austretenden energiereichen Strömung abgedichtet wird. Die Funktion beruht auf der Wirkung der "Prandtl-Meyer-Eckenströmung". Durch die erfindungsgemäße Ausbildung des endseitigen Abschottungselementes mit dessen schneidenartig verjüngtem Endteil und seiner Anordnung relativ zur Arbeitswalze wird erreicht, daß sich zwischen diesem und der Walze ein injektorartig erweiterter Strömungsquerschnitt bildet. In diesem entsteht unter der Wirkung des einseitig expandierenden, energiereichen Düsenstrahles ein Unterdruck. Dadurch werden große Mengen an Luft durch den Spalt zwischen Abschottungselement und Walze angesaugt, die in Richtung Naßbereich strömen. Hierdurch wird der Luftstau erheblich reduziert und es bildet sich eine definierte Strömung zwischen Abschottung und Walzgut, in deren Bereich die nasse Luft mit Tropfen und anderen Partikeln abgesaugt wird. Die auf diese Weise in die Abschottung auf engstem Raum integrierte Kombination aus Abblasung und Absaugung unterstützt wirksam die Dunstabsaugung sowie die Bandkantenabblasung und ermöglicht eine schnelle Trocknung der tropfnassen Flächen im Auslauf eines Walz- bzw. Reservierwalzwerkes. Die Vorrichtung läßt sich oberhalb und unterhalb des Bandlaufes einsetzen. Die Anordnung kann an vielen Stellen einer Walzstraße bei laufendem Band oder rotierendem Walzen dort eingesetzt werden, wo es erforderlich ist, unterschiedliche Lufträume zu trennen.

Weitere Ausgestaltungen der Erfindung sind entsprechend den Merkmalen der Unteransprüche vorgesehen. Die Erfindung wird in schematischen Zeichnungen in einer bevorzugten Ausführungsform gezeigt, wobei aus den Zeichnungen weitere vorteilhafte Einzelheiten der Erfindung entnehmbar sind.

Es zeigen:
- Fig. 1: in Seitenansicht ein endseitiges Abschottungselement der Vorrichtung mit Ausbildung einer Spaltdüse, teilweise im Schnitt,
- Fig. 2: eine vollständige Vorrichtung zum berührungsfreien Abdichten eines Spaltes zwischen Abschottung und Arbeitswalze, in Seitenansicht.

Figur 1 zeigt ein endseitiges Abschottungselement (2) der in Figur 2 komplett dargestellten Vorrichtung. Das Abschottungselement (2) bzw. dessen Endteil (3) ist unter Ausbildung eines berührungsfreien Spaltes annähernd tangential zur Oberfläche der Arbeitswalze (20) und in relativ geringem Abstand zu dieser sowie zur Oberfläche (31) des Walzgutes (30) angeordnet. Es weist wenigstens einen an eine Druckluftquelle (10) angeschlossenen Zufuhrkanal (11) für Druckluft auf, welcher in eine sich in Richtung der Walzenachse in geringem Abstand entlang der Walzenoberfläche erstreckende Spaltdüse (12) einmündet. Aus dieser tritt die mit Drücken zwischen 0,5 und 4 bar zugeführte Druckluft unter Ausbildung eines energiereichen und die Breite der Walze (20) überdeckenden Luftstrahls aus. Dabei bildet sich zwischen der Ausblasrichtung (y-y) der Spaltdüse (12) und einer von der Düsenmündung (13) zur Rotationsachse der Arbeitswalze (20) verlaufenden Normalen (z-z) ein Winkel (Alpha) aus, der in Drehrichtung der Walze (20) zwischen 0 und 45 Grad, vorzugsweise 30 Grad beträgt. Nach Verlassen des Düsenspaltes (12) expandiert der Luftstrahl. Durch den einseitig aufgeplatzten und im Winkel (Alpha) umgelenkten Luftstrahl stellt sich in dem sich stetig erweiternden injektorartigen Strömungskanal (25) Unterdruck ein, der mit Hilfe seiner Saugwirkung ein bis zu 20-faches Volumen des Treibstrahles an Luft durch den Spalt zwischen Abschottungselement (2) und Walze (20) ansaugt. Auf diese Weise läßt sich der Spalt zwischen Abschottungselement (2) und Arbeitswalze (20) durch einen definierten Luftstrom in Richtung Naß-Bereich wirksam abschotten, ohne daß hierbei ein Luftstau entstehen kann.

Eine günstige Strömungsform des Treibstrahls zur Ausbildung eines Unterdrucks im Strömungskanal (25) wird nach Fig. 1 dadurch erreicht, daß die Spaltdüse zwischen einer Abstufung (14) des Endteils (3) und einem die Breite des Düsenspaltes (17) bestimmenden einstellbaren Leitorgan (15) ausgebildet ist. Der Spalt der Düse (12) ist in Breiten zwischen 0,1 mm und 4 mm einstellbar, die bevorzugte Breite beträgt 0,2 mm. Das Expandieren des Düsenstrahls wird weiterhin dadurch begünstigt, daß das Leitorgan (15), im Querschnitt gesehen, ausgehend von der Richtung des Düsenspaltes (17) in eine rückwärts gekrümmte Strömungsleitfläche (16) übergeht. Dadurch ergibt sich eine stoßfreie, stetige Ausbreitung des Düsenstrahls für eine kräftige Saugwirkung.

Im Lynettenbereich der Walze (20) kann der Spalt der Spaltdüse (12) relativ größer sein, wodurch hier größere Luftmengen abgesaugt werden.

Weiterhin wird die Saugwirkung dadurch unterstützt, daß das Abschottungselement (2) im Bereich zwischen seinem freien Ende und der Spaltdüse (12) im Endteil (3) angeordnete Ansaugkanäle (4) aufweist, wobei jeder Ansaugkanal (4) schräg aufwärts im spitzen Winkel (Beta) gegen die Walzenoberfläche gerichtet ist.

In Fig. 1 ist ferner gezeigt, daß das Abschottungselement (2) im Abstand hinter der Spaltdüse (12) wenigstens eine Wasserablaufrinne (26) aufweist. Dadurch wird im Luftstrom mitgerissene Flüssigkeit, die sich in Tropfenform auf dem Abschottungselement (2) niederschlägt, zur Seite abgeleitet und damit verhindert, daß Flüssigkeit zurückläuft.

Figur 2 zeigt die erfindungsgemäße Anordnung im Einbauzustand innerhalb der Schottwand (1). Diese Anordnung ergibt eine sehr wirksame Kombination von Abblasung der Walze (20) und Absaugung der Oberfläche (31) des Walzgutes (30) auf vergleichsweise engem Bauraum. Am unteren Bereich der Schottwand (1) ist das Abschottungselement (2) angeordnet, wobei zwischen diesem und dessen Endteil (3) die Spaltdüse (12) ausgebildet ist. Das Endteil (3) liegt berührungslos mit einem geringen spaltförmigen Abstand annähernd tangential an der Oberfläche der Walze (20) an. Die Spaltdüse (12) ist mit dem Zuführungskanal (11) für Druckluft verbunden. Oberhalb des Abschottungselementes (2) ist in der Schottwand (1) eine Abflußrinne (40) mit seitlichen Ablaufrohren (41) angeordnet. Die Abflußrinne (40) dient zum Auffangen von Flüssigkeitströpfchen, die sich aus der nassen Strömung des Strömungskanals (25 Fig. 1) niederschlagen. Weiterhin zeigt Fig. 2 die Anordnung von Blasdüsen (45) an einem Düsenkopf (44). Diese haben die Aufgabe, die Ränder des Walzgutbandes (30) von mitgeführter Flüssigkeit wie Wasser und/oder Walzöl abzublasen. Der Luftraum (47) zwischen den Walzen (20, 21) und der Schottwand (1) ist an eine Dunstabsaugung (48) angeschlossen.

Die Vorrichtung ist unkompliziert, durch die strömungstechnische Ausgestaltung sehr wirksam und erfüllt in optimaler Weise die eingangs gestellte Aufgabe.

## Patentansprüche

1. Vorrichtung zum berührungsfreien Abdichten eines Spaltes zwischen einer Abschottung (1) und einer Arbeitswalze (20) im Auslauf eines Walzgerüstes, **gekennzeichnet durch** die Merkmale
a) die Abschottung (1) weist ein endseitiges Abschottungselement (2) auf, welches annähernd tangential zur Oberfläche der Arbeitswalze (20) und in relativ geringem Abstand zu dieser sowie zur Oberfläche (31) des Walzgutes (30) angeordnet ist;
b) das Abschottungselement (2) weist wenigstens einen an eine Druckluftquelle (10) angeschlossenen Zufuhrkanal (11) für Druckluft auf, welcher in eine sich in Richtung der Walzenachse in geringem Abstand entlang der Walzenoberfläche erstreckende Spaltdüse (12) einmündet;
c) zwischen der Ausblasrichtung (y-y) der Spaltdüse (12) und einer von der Düsenmündung (13) zur Rotationsachse der Arbeitswalze (20) verlaufenden Normalen (z-z) ergibt sich ein Winkel (Alpha), der in Drehrichtung der Walze (20) zwischen 0 und 45°, und vorzugsweise 30° beträgt;
d) das Abschottungselement (2) weist an seiner Vorderseite ein annähernd tangential und mit geringem Abstand zur Walzenoberfläche angeordnetes, sich schneidenartig verjüngendes Endteil (3) auf, welches derart ausgebildet und angeordnet ist, daß sich zwischen diesem und der Walzenoberfläche nach Art eines Injektors ein im Querschnitt stetig erweiternder Strömungskanal (25) bildet, der sich zumindest in der Breite des Walzgutes (30) achsparallel zur Arbeitswalze (20) erstreckt.

2. Vorrichtung nach Anspruch 1, **dadurch gekennzeichnet**, daß die Spaltdüse (12) zwischen einer Abstufung (14) des Endteils (3) des Abschottungselementes (2) und einem die Breite des Düsenspaltes (17) einstellbar bestimmenden Leitorgan (15) ausgebildet ist.

3. Vorrichtung nach Anspruch 1 oder 2,**dadurch gekennzeichnet**, daß der Düsenspalt in Breiten zwischen 0,1 mm und 4 mm einstellbar ist und die bevorzugte Breite 0,2 mm beträgt, wobei im Lynettenbereich der Arbeitswalze (20) der Spalt relativ größer ist.

4. Vorrichtung nach einem der Ansprüche 1 bis 3, **dadurch gekennzeichnet**, daß das Leitorgan (15), im Querschnitt gesehen, ausgehend von der Richtung des Düsenspaltes (17) in eine rückwärts gekrümmte Strömungsleitfläche (16) übergeht.

5. Vorrichtung nach einem der Ansprüche 1 bis 4, **dadurch gekennzeichnet**, daß das Endteil (3) im Bereich zwischen seinem freien Ende und der Spaltdüse (12) wenigstens einen dieses durchdringenden Ansaugkanal (4) aufweist, der schräg-aufwärts im spitzen Winkel (Beta) gegen die Walzenoberfläche gerichtet ist.

6. Vorrichtung nach einem der Ansprüche 1 bis 5, **dadurch gekennzeichnet**, daß das Abschottungselement (2) im Abstand hinter der Spaltdüse (12) wenigstens eine Wasserablaufrinne (26) aufweist.

7. Vorrichtung nach einem der Ansprüche 1 bis 6, **dadurch gekennzeichnet**, daß das Abschottungselement (2) durch einen unteren Durchbruch in einem Teil der Schottwand (1) oder des Schwenkrahmens hindurchragend mit einem Schlitten an einer Führung angeordnet und mit Hilfe einer Antriebsvorrichtung linear verfahrbar und relativ zur Walzenoberfläche mit definiertem Abstand einstellbar ist.

8. Vorrichtung nach einem der Ansprüche 1 bis 7, **dadurch gekennzeichnet**, daß der Luftraum (47) zwischen den Walzen (20, 21) und der Schottwand (1) an eine Dunstabsaugung (48) angeschlossen ist.

## Claims

1. Device for contactless sealing of a gap between a partition (1) and a working roll (20) in the outlet of a roll stand, characterised by the features
(a) the partition (1) has at the end a partitioning element (2), which is arranged approximately tangentially to the surface of the working roll (20) and at relatively small spacing relative thereto as well as to the surface (31) of the roll stock (30);
b) the partitioning element (2) has at least one feed channel (11), which is connected to a compressed source (10), for compressed air and which opens into a gap nozzle (12) extending in direction of the roll axis at small spacing along the roll surface;
c) an angle (alpha), which in rotational direction of the roll (20) amounts to between 0 and 45° and preferably to 30°, results between the blast direction (y - y) of the gap nozzle (12) and a normal (z - z) extending from the nozzle opening (13) to the axis of rotation of the working roll (20);
d) the partitioning element (2) has at its forward end an end part (3), which is arranged approximately tangentially and at small spacing to the roll surface and tapers in edge-like manner and which is constructed and arranged in such a manner that between this and the roll surface a flow channel (25) is formed in the manner of an injector, which channel constantly enlarges in cross-section and extends axially parallel to the working roll (20) at least in the width of the roll stock (30).

2. Device according to claim 1, characterised thereby that the gap nozzle (12) is formed between a step (14) of the end part (3) of the partitioning element (2) and a guide element (15) adjustably determining the width of the nozzle gap (17).

3. Device according to claim 1 or 2, characterised thereby that the nozzle gap is settable in width between 0.1 millimetres and 4 millimetres and amounts to the preferred width of 0.2 millimetres, wherein the gap is relatively large in the lynette region of the working roll (20).

4. Device according to one of claims 1 to 3, characterised thereby that the guide element (15) as seen in cross-section and going out from the direction of the nozzle gap (17) goes over into a rearwardly curved flow guide surface (16).

5. Device according to one of claims 1 to 4, characterised thereby that the end part (3) in the region between its free end and the gap nozzle (12) has at least one suction channel (4) which penetrates this and which is oriented obliquely upwards at an acute angle (beta) towards the roll surface.

6. Device according to one of claims 1 to 5, characterised thereby that the partitioning element (2) has at least one water outlet groove (26) at a spacing behind the gap nozzle (12).

7. Device according to one of claims 1 to 6, characterised thereby that the partitioning element (2) is arranged to project through a lower passage in a part of the partition wall (1) or of the pivot frame by a slide at a guide and is linearly movable with the aid of a drive device and settable at a defined spacing relative to the roll surface.

8. Device according to one of claims 1 to 7, characterised thereby that the air space (4) is connected to a dust extractor (48) between the rolls (20, 21) and the partition wall (1).

## Revendications

1. Dispositif pour une étanchéifier sans contact d'une fente entre une cloison (1) et un cylindre de laminage (20) à la sortie d'une cage de laminage, caractérisé
a) en ce que la cloison (1) présente un élément de cloisonnement (2) unilatéral qui est disposé de manière quasiment tangentielle par rapport à la surface du cylindre de laminage (20) et à une distance relativement faible par rapport à celui-ci ainsi que par rapport à la surface (31) du produit laminé (30),
b) en ce que l'élément de cloisonnement (2) présente au moins un canal d'alimentation (11) qui est raccordé à une source (10) d'air comprimé et qui débouche dans un gicleur de fente (12) s'étendant dans le sens de l'axe des cylindres à une faible distance le long de la surface des cylindres,
c) en ce qu'on obtient un angle (alpha) entre la direction (y-y) de sortie de l'air du gicleur de la fente (12) et une normale (z-z) partant de la sortie (13) du gicleur vers l'axe de rotation du cylindre de travail (20), qui est compris, dans le sens de rotation du cylindre (20), entre 0 et 45°, et qui est de préférence de 30°,
d) en ce que l'élément de cloisonnement (2) présente en sa face avant une partie d'extrémité (3) qui est quasiment tangentielle à la surface du cylindre, disposée à une faible distance de celui-ci et se rétrécissant en forme de lame, qui est exécuté et disposé de telle manière qu'il se forme, entre ladite partie d'extrémité et la surface du cylindre, de manière analogue à un injecteur, un canal d'écoulement (25) dont la section s'élargit en continu et qui s'étend, au moins sur la largeur du produit laminé (30), parallèlement à l'axe du cylindre de travail (20).

2. Dispositif selon la revendication 1, caractérisé en ce que le gicleur de fente (12) est disposé entre une partie coupée (14) de la partie d'extrémité (3) de l'élément de cloisonnement (2) et un organe conducteur (15) réglable déterminant la largeur de la fente du gicleur (17).

3. Dispositif selon la revendication 1 ou 2, caractérisé en ce que la fente du gicleur peut être réglée à des largeurs comprises entre 0,1 et 4 mm et en ce que la largeur préférée est de 0,2 mm, la fente étant relativement plus grande dans la zone de Lynette du cylindre de laminage (20).

4. Dispositif selon une quelconque des revendications 1 à 3, caractérisé en ce que la surface de guidage (16) d'écoulement de l'organe conducteur (15), vu en coupe, est courbée vers l'arrière à partir de la direction de la fente du gicleur (17).

5. Dispositif selon une quelconque des revendications 1 à 4, caractérisé en ce que la partie d'extrémité (3), dans la zone entre son extrémité libre et le gicleur de fente (12) présente au moins un canal d'aspiration (4) pénétrant dans celle-ci, qui est dirigé sous un angle aigu (bêta) incliné vers le haut contre la surface du cylindre.

6. Dispositif selon une quelconque des revendications 1 à 5, caractérisé en ce que l'élément de cloisonnement (2) présente, à une certaine distance derrière le gicleur de fente (12) au moins un chenal d'évacuation d'eau (26).

7. Dispositif selon une quelconque des revendications 1 à 6, caractérisé en ce que l'élément de cloisonnement (2) est disposé, à travers une ouverture inférieure dans une partie de la cloison (1) ou passant à travers le cadre pivotant, avec un chariot sur un dispositif de guidage et qu'il peut être déplacé linéairement à l'aide d'un dispositif d'entraînement et être réglé à une distance définie par rapport à la surface du cylindre.

8. Dispositif selon une quelconque des revendications 1 à 7, caractérisé en ce que l'espace d'air (47) entre les cylindres (20, 21) et la cloison (1) est raccordé à une aspiration des émanations (48).
